# EUROPÄISCHE PATENTSCHRIFT

(11) **EP 1 558 815 B1**
(45) Veröffentlichungstag und Bekanntmachung des Hinweises auf die Patenterteilung: **14.07.2010**
(21) Anmeldenummer: 03798899.5
(22) Anmeldetag: 10.09.2003
(51) Int. Cl.: E01B 3/38

(54) **Feste Fahrbahn für den Schienenverkehr und Verfahren zu ihrer Herstellung**
FIXED TRACK FOR RAIL VEHICLES AND METHOD FOR PRODUCTION THEREOF
CHAUSSEE SOLIDE DESTINEE AU TRAFIC FERROVIAIRE ET SON PROCEDE DE PRODUCTION

(30) Priorität: 01.10.2002 DE 20215204 U
(43) Veröffentlichungstag der Anmeldung: 03.08.2005
(73) Patentinhaber: Markus, Wolfgang, 46487 Wesel (DE); Hain, Uwe, 46519 Alpen (DE); Hain, Silke, 46519 Alpen (DE); LS Beratungsbüro Lublow GmbH, 59199 Bönen (DE)
(72) Erfinder: MARKUS, Wolfgang, 46487 Wesel (DE)
(74) Vertreter: Schoenen, Norbert
(86) Internationale Anmeldenummer: PCT/EP2003/010027
(87) Internationale Veröffentlichungsnummer: WO 2004/031483

(56) Entgegenhaltungen:
- DE-A- 3 927 251
- DE-A- 4 027 836
- DE-U- 8 911 400
- US-A- 3 300 140
- US-A- 4 280 657

## Beschreibung

Die vorliegende Erfindung betrifft eine feste Fahrbahn für den Schienenverkehr und ein Verfahren zu ihrer Herstellung.

Immer höhere Geschwindigkeiten im Schienenverkehr führten zu immer mehr Problemen mit der konventionellen Schienenweg-Bauweise mit Schotteroberbau. Der klassische Schotteroberbau als ein langjähriges bewährtes und zuverlässiges System stößt im Hochgeschwindigkeitsverkehr der Deutschen Bahn und anderer europäischer Bahnen an seine physikalischen Grenzen und ist den Anforderungen wie möglichst geringe Störanfälligkeit, niedrige Instandhaltungskosten bei dichter Zugfolge und einer hohen Leistungsfähigkeit des Schienenwegs nicht mehr gewachsen und hat deshalb auf längere Sicht keinen Bestand.

Als eine Alternative wurde von der DB AG, wissenschaftlichen Instituten und der Bauindustrie 1972 die sogenannte Feste Fahrbahn Bauart "Rheda" entwickelt, welche zusammen mit der Bauart "Züblin" bei der Deutschen Bahn seit 1992 als Regeloberbau für Hochgeschwindigkeitsstrecken zugelassen sind. Bei den Systemen der Festen Fahrbahn wird die Planumsschicht und die Schotterbettung des klassischen Schotteroberbaus durch eine hydraulisch gebundene Tragschicht und darauf aufgelagerter Asphalt- oder Betontragschicht ersetzt. Die Gesamtkonstruktion wird als ein statisch zu bemessendes System - Erdbau/Betontragschicht - gesehen und so behandelt. Im Gegensatz zum Schotteroberbau ist es sehr steif und rechnerisch bestimmbar. Der Grundgedanke bei der Entwicklung der Festen Fahrbahn ist es, dem Gleis eine gleichmäßig elastische Bettung zu gewährleisten, was fast ausschließlich durch elastische Zwischenlagen im Bereich der Schienenbefestigung oder mit elastischen Schwellentragsystemen erreicht wird. Dadurch wird das Gleis auch im Geschwindigkeitsbereich über 200 km/h gleichmäßig und dauerhaft lagestabil gehalten, was bedeutet, dass z. B. größere Kurvenüberhöhungen und damit größere Kurvengeschwindigkeiten ermöglicht werden, aber auch ein im Verhältnis zum herkömmlichen Schotterbett vernachlässigbarer Instandhaltungsaufwand realisiert wird.

Die Systeme der festen Fahrbahn gliedern sich hauptsächlich in zwei Bauarten/Konstruktionsprinzipien: Als erstes wurden Betonschwellen (auch Zweiblockschwellen) oder Stützblöcke einbetoniert und so zu einer monolithischen Konstruktion verbunden, wobei der Gleisrost millimetergenau eingepasst und eingerüttelt bzw. eingegossen werden muss. Später ging man dazu über, die Gleisroste direkt auf eine Asphalt- oder Betontragplatte, die wiederum kontinuierlich millimetergenau eingebracht werden muss, aufzulagern und zu verankern. Das hat den Vorteil der Auswechselbarkeit einzelner Schwellen, was bei einer monolithischen Bauweise nicht gegeben ist. Die einzelnen Anbieter von Systemen der festen Fahrbahn variieren hier in Konzeptionen und Detaillösungen. Zur Zeit sind sieben ausgewählte Systeme auf einer Betriebserprobungsstrecke zwischen Mannheim und Karlsruhe in der Erprobung, darunter auch Systeme ohne Schwellen, hier wurde die Schiene direkt auf Stützpunkte der Betontragschicht befestigt.

Den vielen unstrittigen Vorteilen der festen Fahrbahn stehen natürlich auch Nachteile, einige davon systembedingt, gegenüber. Die Hauptkritikpunkte werden hier aufgeführt und erläutert.

Der Bundesrechnungshof hat die Höhe der Kosten bei einem Einsatz der festen Fahrbahn kritisiert und darauf hingewiesen, dass für eine wirtschaftliche Gleichwertigkeit mit dem klassischen Schotteroberbau eine Lebensdauer von mindestens 60 Jahren erreicht werden müsste. Dem wird wieder entgegengehalten, dass die aufwendigen und den Zugverkehr störenden Säuberungs-, Nachstopfungs- und Sanierungsmaßnahmen an alten Schotterstrecken entfallen können und die Schienenwege daher höhergradig ausgelastet werden. Die Kosten für die Erstellung der bestehenden herkömmlichen Systeme der festen Fahrbahn lassen sich trotz Automatisierung und Vorfertigung nicht auf oder unter das Niveau von Schotterbettung drücken, allerdings sind Ansätze zur Optimierung immer gegeben. Die hohen Investitionskosten bei der Erstellung der Systeme der festen Fahrbahn entstehen durch die aufwendigere Herstellung, welche sich auch in einer deutlich längeren Bauzeit widerspiegelt. Das resultiert aus der erforderlichen sehr hohen Genauigkeit bei der Gleisrostverlegung bzw. Tragplatteneinbau, der notwendigen aufwendigen Aufwertung des anstehenden Bodens (außer im Tunnelbau) und den mit Bauzeitunterbrechungen aufeinander- und ineinandergelagerten hydraulisch gebundenen Schichten und Trögen. Die hier als aufwendige Aufwertung des anstehenden Bodens bezeichnete, grundsätzlich erforderliche Vorarbeit, bedeutet im einzelnen einen Austausch des Bodens bis z. T. über 3,0 m Tiefe und anschließenden lagenweisen Einbau und Verdichtung genau aufeinander abgestimmter funktionaler Bodenschichten, um die erforderlichen Eigenschaften wie Elastizität, Festigkeit, Lastverteilung, Frostsicherheit, Entwässerung, etc. zu erreichen. Das bedeutet unter anderem auch, dass die Sanierung und der Umbau einer vorhandenen zweigleisigen Schotterstrecke in das System Feste Fahrbahn im Normalfall nur durch Vollsperrung beider Gleise durchzuführen ist, bedingt durch die Ausmaße und Geometrie der Baugrube.

Als nächstes spezielles Problem wird die durch die steife Konstruktion und die fehlende Schallabsorption des Schotters erhöhte Emission von Luftschall in vielen Quellen angeführt. Messungen und Berechnungen haben einen um maximal 3 dB(A) erhöhten Luftschallpegel ergeben, was zum Einsatz von kostenintensiven Schallabsorbern und anderen schallabsorbierenden Maßnahmen auf der Oberfläche und im Randbereich der festen Fahrbahn geführt hat.

Als letzter und nicht unwesentlicher Nachteil aller bisherigen Systeme der festen Fahrbahn wird die durch die monolithische Konstruktion bedingte beschränkte Anpassungsfähigkeit der Schienenbefestigung und -lage genannt. Durch die nicht veränderbare Fixierung der Schienenbefestigungspunkte und die damit auf einen minimalen Wert begrenzte Verschiebbarkeit der Schienen und damit einhergehende relative Unmöglichkeit von Änderungen und Anpassungen des Betriebsbildes werden an die Planung sowie Vermessung und Ausführung der Trasse und der Schienenstrecke sehr hohe Anforderungen gestellt. Im Gegensatz zur Schotterbauart sind also sowohl nachträgliche Änderungen der Schienenlage als auch geringfügige Änderung der Gleisführung oder Vergrößerung der Überhöhung sowie Einbau von Weichen, etc. nur mit extrem hohem Aufwand, wenn überhaupt, möglich.

Zusammenfassend ist also festzuhalten, dass bei den heute verfügbaren Systemen der festen Fahrbahn hohe Investitionskosten durch folgende Parameter entstehen:
- sehr hohen Planungsaufwand auch bezüglich langfristiger Betriebsplanung,
- sehr hohen Aufwand beim Bodenaustausch entsprechend den Anforderungen,
- sehr hohen vermessungstechnischen Aufwand gleichzeitig mit der Bauausführung,
- sehr hohen Ausführungsaufwand, bedingt durch die außergewöhnliche einzuhaltende Genauigkeit.

Außerdem ist ein Umbau einer vorhandenen, stark belasteten Strecke wegen der erforderlichen Vollsperrung beider Gleise und der langen Bauzeit heute nicht möglich.

In der DE 89 11 400 U, von der die Erfindung ausgeht, wird ein schotterloser Oberbau aus Fertigteilen beschrieben, der hauptsächlich für U- und Stadtbahnen vorgesehen ist. U- und Stadtbahnen haben üblicherweise eine Frostschutzschicht und einen verdichteten, darunter angeordneten Unterbau. Da in diesem Dokument nichts über den Unterbau und die Frostschutzschicht ausgesagt ist, muss davon ausgegangen sein, dass die Schichten wie üblich ausgeführt sind. Mit anderen Worten, der Oberbau liegt hier ebenfalls flächig auf dem Unterbau auf. Eine Verankerung des Oberbaus auf Pfählen ist hier weder offenbart noch nahegelegt.

Aufgabe der Erfindung ist es, abweichend von den bisherigen Systemen der festen Fahrbahn der unterschiedlichsten Hersteller und Anbieter, die Kostengünstigkeit und einfache

Konstruktion sowie Variabilität bezüglich der Veränderungen des Gleis- und Betriebsbildes der Schotterbauweise auf die feste Fahrbahn zu übertragen, ohne die bisherigen Nachteile beizubehalten.

Diese Aufgabe wird bei der eingangs genannten festen Fahrbahn erfindungsgemäß durch die Merkmale des Anspruchs 1 und des Anspruchs 22 gelöst.

Vorteilhafte Ausgestaltungen finden sich in den Unteransprüchen.

Vorgeschlagen wird insbesondere,
dass die rahmenartige Konstruktion (2) zwei schienenparallele Stahlbeton-Fertigteile (3) mit minimaler Fertigungstoleranz und endlicher, nicht festgelegter Länge aufweist,
dass die Stahlbeton-Fertigteile (3) im rahmenartig montierten und justierten Zustand einen Trog mit einer montageseitig angebrachten Folie als unterem Abschluss bilden,
dass die Stahlbeton-Fertigteile (3) für die Belastungen im Endzustand der Belastung entgegen vorgekrümmt gefertigt werden (Überhöhung),
dass die Schwellenkörper als Stahlbeton-Fertigteile (3) im Einbauzustand durch Stahlkonstruktionen (4, 10) in der Lage gesichert werden,
dass die endgültige Fixierung der Längsschwelleneinheit (2) durch Ausfüllen des Schwellenzwischenraums bis zu einer festgelegten Höhe mit Vergussbeton (7) von ausreichender Endfestigkeit erreicht wird,
dass zum Verfüllen ein frühhochfester Vergussbeton (7) von ausreichender Endfestigkeit verwandt wird,
dass der Vergussbeton (7) mit einer ausreichend dimensionierten Betonstahleinlage (9) versehen wird,
dass zur Übertragung der dynamischen Belastungen durch die Längsausbetonierung mit Vergussbeton (7) von ausreichender Festigkeit und ausreichend dimensionierter Betonstahleinlage (9) eine statisch gesehen unendlich lange Platte entsteht,
dass durch die Ausführung als unendlich lange Platte ein aufwendiger Bodenaustausch bei problematischen Untergründen entfällt,
dass bedingt durch den höhenmäßigen Abstand zwischen Unterkante Schienenkörper (14) und Oberkante Vergussbeton (7) zwischen den Schwellenkörpern (3) genügend Raum für den nachträglichen Einbau von Weichenanlagen entsteht,
dass durch werksseitig in das Fertigteil des Schwellenkörpers (3) eingearbeitete Befestigungs-Profile (16) unkompliziert zusätzliche Teile wie zum Beispiel Lärmschutzanlagen im Radbereich oder zusätzliche Anlagen wie Weichen befestigt werden können,
dass alle Befestigungspunkte (15) jederzeit zugänglich und damit unkompliziert wartungsfähig sind,
dass die Oberfläche des mit Vergussbeton (7) verfüllten Zwischenraumes mit einem ausreichenden Gefälle zum Ableiten des anfallenden Oberflächenwassers ausgeführt wird,
dass als eine mögliche obere Schicht eine schallabsorbierende Betonschicht auf den Vergussbetonkörper (7) aufgebracht wird,
dass der Vergussbetonkörper (7) nach unten mittels einer PE-Folie (5) mit ausreichender Stärke gegen die Frostschutzschicht (1) abgedichtet wird,
dass die gegen aufsteigende Feuchtigkeit abdichtende PE-Folie (5) undurchlässig mit den Schwellenkörpern (3) verbunden ist,
dass die Oberfläche des zwischen den Stahlbeton-Schwellenkörpern (3) liegenden Vergussbetonkörpers (7) mittels eines werksseitig in das Fertigteil integrierten Entwässerungssystems (8) entwässert wird,
dass die Längsschwelleneinheit (2) als vertikale und horizontale Fixierung auf per Hochdruck-Injektion erdvernagelten Stahlbetonpfählen (11, 12) und Stahlauflagern (13) verankert werden,
dass die Längsschwelleneinheit (2) als vertikale und horizontale Fixierung auf per Hochdruck-Injektion erdvernagelten Stahlpfählen (11, 12) und Stahlauflagern (13) verankert werden,
dass die Anker (11, 12, 13) in ihrer Verankerungsrichtung an den Hauptbeanspruchungsrichtungen ausgerichtet sind,
dass durch die Verankerung auf Pfählen (11, 12) und Stahlauflagern (13) die Justierung des Schwellenkörpers (3) als Gleisträger in der Höhe unproblematisch durchführbar ist,
dass die Justierung des Schwellenkörpers (3) nur noch an den Auflagerungspunkten in grösseren Abständen auf der Fundamentation (11, 12, 13) zu erfolgen braucht,
dass mittels diesen Verfahrens auch schwierige Untergründe ohne größeren Aufwand überbrückbar werden,
dass die Schiene (14) mittels der üblichen standardisierten Verbindungsmittel (15) auf den neuartigen Schwellenkörpern (3) aufgebracht und seitlich verschiebbar in den quer zur Schienenlage im Schienenbefestigungsabstand einbetonierten Befestigungsprofilen (16) verankert wird,
dass der Schienenkörper (14) auf einer Rippenplatte (15) aufliegt,
dass die Schienenneigung über die Rippenplatte (15) frei einstellbar ist,
dass der Schienenkörper (14) auf der Rippenplatte (15) bei gelösten Befestigungsmitteln (15) seitlich verschiebbar ist,
dass die Schiene (14) vom Unterbau (1) durch eine zwischengelegte Entdröhnungsmatte (6) akustisch entkoppelt ist,
dass für eine Anpassung an unterschiedliche Spurweiten nur die entsprechende Veränderung der Stahlkonstruktionen (4, 10) erforderlich ist, jedoch keine Veränderung des Stahlbetonbalkens (3),
dass in den Schwellenkörpern (3) im oberen Bereich quer zur Schienenlage bereits beim Betonieren ausgesparte, in regelmäßigen Abständen wiederkehrende, horizontale zylindrische Öffnungen vorhanden sind, die auch den nachträglichen Einbau eines Weichenantriebs zulassen.

Ein Ausführungsbeispiel der Erfindung ist in der Zeichnung dargestellt und wird im folgenden näher beschrieben:
Figur 1 stellt einen Querschnitt durch den neuartigen Stahlbetonbalken (3) als Fertigteil dar. Es sind die verschiedenen Befestigungsprofile (16) zu erkennen, die überwiegend in Balkenrichtung über die Länge des Balkens einbetoniert sind, das an der Oberkante quer zum Balken einbetonierte Befestigungsprofil dient der Schienenbefestigung und wiederholt sich im Abstand der Schienenbefestigung. Außerdem ist der vorbereitete Durchlass für die Entwässerungsröhren (8) zu erkennen.
Figur 2 stellt ein zusammengehörendes Paar der Stahlbetonbalken (3) zu Beginn der Vorfertigung einer Längsschwelleneinheit (2) im Querschnitt dar. Die jeweils unteren Befestigungsprofile (16) in Balkenlängsrichtung wurden bereits zum dichten Anschluss der Folie (5) verwandt.
Figur 3 stellt ein mit Hilfe der unteren Stahlkonstruktion (4) bereits auf Spurweite fixiertes Paar Stahlbetonbalken (3) im Querschnitt dar. Die Verbindung Balken (3)/ Stahlkonstruktion (4) erfolgt ebenfalls über die jeweiligen Befestigungsprofile (16).
Figur 4 stellt einen Querschnitt durch eine komplett vormontierte Längsschwelleneinheit dar. Es ist über die jeweiligen Befestigungsprofile (16) die Transport- und Betoniersicherung (10) kraftschlüssig mit dem Paar Stahlbetonbalken (3) verbunden sowie die obere und untere Längs- und Querbewehrung (9) an der Stahlkonstruktion (4) fixiert. Ebenfalls vormontiert sind die Entwässerungsröhre (8).
Figur 5 stellt einen Querschnitt durch eine an Ort und Stelle montierte Längsschwelleneinheit (2) dar. Zwischen der Folie (5) der Längsschwelleneinheit und der Frostschutzschicht (1) befindet sich zusätzlich die Entdröhnungsmatte (6). Der Trog, gebildet aus dem Paar Stahlbetonbalken (3) und der Frostschutzschicht (1), abgedichtet durch die Folie (5) ist gefüllt mit Vergussbeton (7), der im leichten Gefälle zu den Einläufen der Entwässerungsröhren (8) eingebracht und verdichtet wurde. Nach dem Aushärten dieses Betons kann die Transport- und Betoniersicherung (10) entfernt und wiederverwendet werden.
Figur 6 stellt einen Querschnitt durch das betriebsbereite feste Fahrbahn dar. Nach dem Entfernen der Transport- und Betoniersicherung (10) sind die Schienen (14) mit Schienenbefestigung und -auflager (15) über die oberen Befestigungsprofile (16) mit der Längsschwelleneinheit (2) kraftschlüssig verbunden. Außenseitig der Stahlbetonbalken (3) ist jeweils ein Kiesbett (17) als Schutz- und Filterschicht eingebracht.
Figur 7 stellt zur besseren Veranschaulichung einen vergrößerten Ausschnitt von Figur 6 dar.

Figur 8 stellt einen Querschnitt durch den Auflagerbereich der Längsschwelleneinheiten (2) dar. Zu erkennen sind die paarweise in den gewachsenen Boden (18) eingebrachten Beton-Hochdruck-Injektionspfähle (11) mit den eingelassenen vertikalen Stahlträgern (12) und dem sich darauf befindlichen, fein justierbaren Stahlauflager (13). Die Längsschwelleneinheit(en) werden vor dem Einbringen des Vergussbetons (7) mit dem Stahlauflager (13) über die inneren Befestigungsprofile (16) kraftschlüssig und lagegenau verbunden. Im Auflagerbereich eingebaut ist eine zusätzliche Stützenbewehrung (19).

Erfindungsgemäß werden negative Aspekte der festen Fahrbahn, wie zum Beispiel der äußerst aufwendige Bodenaustausch überflüssig. Anstatt wie bisher zum Teil bis in eine Tiefe von 3,0 m den anstehenden Boden komplett austauschen zu müssen, reicht eine ausreichend (max. 80 cm) dimensionierte Frostschutzschicht (1) als Schutz- und Tragschicht auf dem gewachsenen Boden (18) aus. Dadurch wird das System auch für anstehende Böden mit sehr schlechten und schlechten Tragfähigkeitseigenschaften interessant.

Durch eine weitestgehende Vorfertigung der Längsschwelleneinheiten (2), bestehend aus den Stahlbetonbalken (3), der Stahlkonstruktion (4) sowie Transport- und Betoniersicherung als Stahlkonstruktion (10), wird eine hohe Kosten- und Zeiteinsparung erreicht und so können Schienenstrecken zum Teil im laufenden Verkehr während der Nacht oder mit minimalen Einschränkungen (bis zu 400 m in einer Schicht sind theoretisch möglich) umgerüstet oder saniert werden.

Die Stahlbetonbalken (3) werden industriell mit maximaler Maßhaltigkeit und minimalen Güteabweichungen vorgefertigt. Weiterhin werden die beiden zusammengehörenden parallelen Balken (3) mittels der verbindenden und aussteifenden Stahlkonstruktionen (4, 10) auf das benötigte Längenmaß, das auch noch transportabel ist, zusammen montiert und mit einer an der Unterseite anzubringenden Folie (5) versehen. Diese Folie (5) bildet im Einbauzustand zusammen mit einer Entdröhnungsmatte (6) für eine schalltechnische Trennung von Gleiskörper und Unterbau den unteren Abschluß gegen die Frostschutzschicht (1) und verhindert das Austreten von Vergussbeton (7).

Allein durch die entsprechende Veränderung des Maßes der Stahlkonstruktionen (4, 10) quer zur Schienenlage (14) kann jede beliebige Veränderung der Spurweite des fertigen Gleises ohne Änderung der Stahlbetonbalken (3) erreicht werden.

Ebenso in der Vorfertigung erfolgt die Anbringung einer Entwässerung mittels durch den Balken (3) geführter Entwässerungsröhren (8), welche zwischen den Balken befindliches Stauwasser von dort an die Außenseite der Gesamtkonstruktion führen.

Außerdem wird bei der Vormontage bereits die obere und untere Längs- und Querbewehrung (9) eingelegt und durch die o.g. Stahlkonstruktion (4) lagemäßig fixiert.

Oberhalb der Bewehrung (9) und des später einzubauenden Vergussbetons (7) wird als Transport- und Betoniersicherung (10) eine weitere wiederverwendbare Stahlkonstruktion in ausreichender Dimensionierung eingebaut.

Die eigentliche statische Befestigung erfolgt mit per Hochdruck-Injektionsverfahren paarweise eingebrachten Betonpfählen (11) mit eingeführten Stahlträgern (12) (oder mit herkömmlichen Großbohrpfählen aus Stahlbeton), auf die ein Stahlauflager (13) quer zur späteren Schienenlage (14) eingebaut wird. Nach genauer Justierung dieses Auflagers (13) in Höhe, Längs- und Querrichtung wird die vormontierte Längsschwelleneinheit (2) aufgelegt, ausgerichtet und befestigt. Über die Verbundpfähle (11, 12) sowie das Stahlauflager (13) werden die auftretenden statischen und dynamischen Kräfte abgeleitet. Diese Fundamentierung braucht nur ca. alle laufende 10 m eingebaut zu werden, wodurch der bei alten Systemen vorherrschende hohe Einmess- und Nivellieraufwand in großem Maße entfällt. Außerdem können diese Injektionspfähle (11, 12) mit relativ geringen Genauigkeitsanforderungen bei einer vorhandenen Strecke z.B. während der Nachtpause eingebracht werden, so dass die Aushärtung des Betons unter Betrieb erfolgen kann. Die exakte Ausrichtung erfolgt wie oben beschrieben mit dem Stahlauflager (13).

Der zwischen der vormontierten Stahlbetonbalken-Konstruktion (2) entstehende Hohlraum (Betoniertrog) wird zuerst mit zusätzlicher Bewehrung (19) im Auflagerbereich ausgelegt und anschließend mit Vergussbeton (7) verfüllt, sorgfältig verdichtet, abgezogen und mit einem ausreichendem Gefälle für Oberflächenwasser zu den Entwässerungsröhren (8) hin versehen. Hierfür sollte frühhochfester Beton Anwendung finden. Durch diese Längsausbetonierung entsteht statisch gesehen eine unendlich lange Platte, welche hervorragende Eigenschaften in Bezug auf die Ableitung dynamischer Kräfte aus Beschleunigung, Abbremsen und anderen fahrdynamischen Kräften aus dem Schienenverkehr besitzt. Das Ausfüllen des Schwellenzwischenraumes gewährt weiterhin einen optimalen Kontakt zum Untergrund (Frostschutzschicht) (1).

Nach der Aushärtung des Vergussbetons (7) wird die Transport- und Betoniersicherung (10) wieder demontiert.

Anschließend werden die Schienen (14) nicht wie bisher auf einem im rechten Winkel angeordneten Gleisrost aus Einzelschwellen oder Zwei-Block-Schwellen, sondern auf den zwei parallel verlaufenden, statisch ausreichend bemessenen und z. B. vorgespannten Stahlbetonbalken (3) mit variabler Länge mittels der üblichen Verbindungsmittel (15) angebracht. So kann hier die maximale Schienenstücklänge von 360 m voll ausgeschöpft werden. Die Schienenneigung wird auch hier wie üblicherweise über eine standardisierte Rippenplatte (15) hergestellt. Alle diese Schienenbefestigungspunkte (15) sind später zu jeder Zeit zugänglich.

Durch bereits in der Phase der Vorfertigung in den Stahlbetonlängsschwellen (3) mit einbetonierte Befestigungs-Profile (16) an der Innen- und Außenseite beider Balken (3) ist eine nachträgliche feste Anbringung von Lärmschutzmaßnahmen oder Weichenkonstruktionen problemlos möglich. Ebenso leicht können diese dann wieder entfernt, in der Lage verändert oder ausgetauscht werden.

Seitlich der fertigen Gleiskörper und zwischen den Gleiskörpern einer mehrgleisigen Strecke kann eine Kiesschicht (17) eingebaut werden.

So ergeben sich die direkten Vorteile der vorliegenden Erfindung vor allem in den niedrigeren Konstruktionskosten, der hohen Einbaugeschwindigkeit, der relativen Unabhängigkeit vom Untergrund sowie der späteren Variabilität des Gleisbildes.

### Bezugszeichenliste

- 1.: Frostschutzschicht
- 2.: Längsschwelleneinheit
- 3.: Stahlbetonbalken
- 4.: Stahlkonstruktion
- 5.: Folie
- 6.: Entdröhnungsmatte
- 7.: Vergussbeton
- 8.: Entwässerungsröhren
- 9.: Längs- und Querbewehrung
- 10.: Transport- und Betoniersicherung
- 11.: Hochdruck-Injektions-Betonpfähle
- 12.: Stahlträger
- 13.: Stahlauflager
- 14.: Schiene
- 15.: Schienenbefestigung und -auflager
- 16.: Befestigungsprofile
- 17.: Kiesbett
- 18.: gewachsener Boden
- 19.: zusätzliche Stützenbewehrung

## Patentansprüche

1. Feste Fahrbahn für den Schienenverkehr, welche eine rahmenartige Konstruktion (2) umfasst,
wobei die rahmenartige Konstruktion (2) eine Längsschwelleneinheit bildet, die zwei schienenparallele Stahlbeton-Fertigteile (3) aufweist,
wobei gleisparallel verlaufende vormontierte Spurweg-Schienenträger von statisch begrenzter Länge vorgesehen sind,
wobei die Spurweg-Schiengnträger auf durch Hochdruckinjektionen erdvernagelten Stahlbetonverbundpfählen (11, 12) gelagert sind,
wobei die Stahlbeton-Fertigteile (3) im rahmenartig montierten und justierten Zustand einen Trog bilden,
wobei der Trog mit Vergussbeton ausgefüllt ist und eine längs- und querbewehrte fugenlose unendliche Platte als Schienenoberweg bildet,
wobei die parallel verlaufenden Stahlbeton-Fertigteile (3) den Schwellenkörper darstellen,
wobei die Schwellenkörper als Stahlbeton-Fertigteile (3) im Montagezustand durch Stahlkonstruktionen (4, 10) auf Abstand gehalten sind.

2. Feste Fahrbahn für den Schienenverkehr nach Anspruch 1, **dadurch gekennzeichnet, dass** der Trog eine montageseitig angebrachte Folie als unteren Abschluss aufweist.

3. Feste Fahrbahn für den Schienenverkehr nach Anspruch 1 oder 2 **dadurch gekennzeichnet, dass** die Stahlbeton-Fertigteile (3) für die Belastungen im Endzustand der Belastung entgegen vorgekrümmt gefertigt sind und insbesondere eine Überhöhung aufweisen.

4. Feste Fahrbahn für den Schienenverkehr nach einem der Ansprüche 1 bis 3, **dadurch gekennzeichnet, dass** die Schwellenkörper als Stahlbeton-Fertigteile (3) im Einbauzustand durch Stahlkonstruktionen (4, 10) in der Lage gesichert sind.

5. Feste Fahrbahn für den Schienenverkehr nach einem der Ansprüche 1 bis 4, **dadurch gekennzeichnet, dass** zur endgültigen Fixierung der Längsschwelleneinheit (2) der zwischen den Schwellenkörpern (3) bestehende Schwellenzwischenraum bis zu einer festgelegten Höhe mit Vergussbeton (7) von ausreichender Endfestigkeit ausgefüllt ist.

6. Feste Fahrbahn für den Schienenverkehr nach einem der Ansprüche 1 bis 5, **dadurch gekennzeichnet, dass** der Vergussbeton (7) ein frühhochfester Beton von ausreichender Endfestigkeit ist.

7. Feste Fahrbahn für den Schienenverkehr nach einem der Ansprüche 1 bis 6 **dadurch gekennzeichnet, dass** der Vergussbeton (7) mit einer ausreichend dimensionierten Betonstahleinlage (9) versehen ist.

8. Feste Fahrbahn für den Schienenverkehr nach einem der Ansprüche 1 bis 7, **dadurch gekennzeichnet, dass** durch werksseitig in das Fertigteil des Schwellenkörpers (3) eingearbeitete Befestigungs-Profile (16) für die Befestigung von zusätzlichen Teilen, zum Beispiel Lärmschutzanlagen im Radbereich oder zusätzliche Anlagen wie Weichen, vorgesehen sind.

9. Feste Fahrbahn für den Schienenverkehr nach einem der Ansprüche 1 bis 8, **dadurch gekennzeichnet, dass** die Oberfläche des mit Vergussbeton (7) verfüllten Zwischenraumes mit einem ausreichenden Gefälle zum Ableiten des anfallenden Oberflächenwassers ausgeführt ist.

10. Feste Fahrbahn für den Schienenverkehr nach einem der Ansprüche 1 bis 9, **dadurch gekennzeichnet, dass** als eine mögliche obere Schicht eine schallabsorbierende Betonschicht auf den Vergussbetonkörper (7) aufgebracht ist.

11. Feste Fahrbahn für den Schienenverkehr nach einem der Ansprüche 1 bis 10, **dadurch gekennzeichnet, dass** der Vergussbetonkörper (7) nach unten mittels einer PE-Folie (5) mit ausreichender Stärke gegen die Frostschutzschicht (1) abgedichtet ist.

12. Feste Fahrbahn für den Schienenverkehr nach einem der Ansprüche 1 bis 11, **dadurch gekennzeichnet, dass** die gegen aufsteigende Feuchtigkeit abdichtende PE-Folie (5) undurchlässig mit den Schwellenkörpern (3) verbunden ist.

13. Feste Fahrbahn für den Schienenverkehr nach einem der Ansprüche 1 bis 12, **dadurch gekennzeichnet, dass** zur Entwässerung der Oberfläche des zwischen den Stahlbeton-Schwellenkörpem (3) liegenden Vergussbetonkörpers (7) ein werksseitig in das Fertigteil integriertes Entwässerungssystem (8) vorgesehen ist.

14. Feste Fahrbahn für den Schienenverkehr nach einem der Ansprüche 1 bis 13, **dadurch gekennzeichnet, dass** die Längsschwelleneinheit (2) im Einbauzustand als vertikale und horizontale Fixierung auf per Hochdruck-Injektion erdvernagelten Stahlbetonpfählen (11, 12) und Stahlauflagern (13) verankert ist.

15. Feste Fahrbahn für den Schienenverkehr nach einem der Ansprüche 1 bis 14, **dadurch gekennzeichnet, dass** die Längsschwelleneinheit (2) im Einbauzustand als vertikale und horizontale Fixierung auf per Hochdruck-Injektion erdvernagelten Stahlpfählen (11, 12) und Stahlauflagern (13) verankert ist.

16. Feste Fahrbahn für den Schienenverkehr nach einem der Ansprüche 1 bis 15, **dadurch gekennzeichnet, dass** die Justierung des Schwellenkörpers (3) nur noch an den Auflagerungspunkten in größeren Abständen auf der Fundamentation (11, 12, 13) zu erfolgen braucht.

17. Feste Fahrbahn für den Schienenverkehr nach einem der Ansprüche 1 bis 16, **dadurch gekennzeichnet, dass** die Schiene (14) mittels der üblichen standardisierten Verbindungsmittel (15) auf den neuartigen Schwellenkörpern (3) aufgebracht und seitlich verschiebbar in den quer zur Schienenlage im Schienenbefestigungsabstand einbetonierten Befestigungsprofilen (16) verankert ist.

18. Feste Fahrbahn für den Schienenverkehr nach einem der Ansprüche 1 bis 17, **dadurch gekennzeichnet, dass** der Schienenkörper (14) auf einer Rippenplatte (15) aufliegt.

19. Feste Fahrbahn für den Schienenverkehr nach einem der Ansprüche 1 bis 18, **dadurch gekennzeichnet, dass** die Schienenneigung über die Rippenplatte (15) frei einstellbar ist.

20. Feste Fahrbahn für den Schienenverkehr nach einem der Ansprüche 1 bis 19, **dadurch gekennzeichnet, dass** der Schienenkörper (14) auf der Rippenplatte (15) bei gelösten Befestigungsmitteln (15) seitlich verschiebbar ist.

21. Feste Fahrbahn für den Schienenverkehr nach einem der Ansprüche 1 bis 20, **dadurch gekennzeichnet, dass** die Schiene (14) vom Unterbau (1) durch eine zwischengelegte Entdröhnungsmatte (6) akustisch entkoppelt ist.

22. Verfahren zur Herstellung einer festen Fahrbahn für den Schienenverkehr, wobei man
a) Längsschwelleneinheiten (2) mit Stahlbetonbalken (3) vorfertigt, wobei die Längsschwelleneinheiten eine rahmenartige Konstruktion (2) bilden und wobei die Stahlbetonbalken als Stahlbeton-Fertigteile (3) im Montagezustand durch Stahlkonstruktionen (4, 10) auf Abstand gehalten werden,
b) Beton-Hochdruck-Injektionspfähle (11) mit Stahlträgern (12) in den gewachsenen Boden (18) einbringt,
c) die vormontierten Längsschwelleneinheiten (2) auflegt, ausrichtet und befestigt,
d) den zwischen den vormontierten Längsschwelleneinheiten (2) entstehenden Hohlraum mit Vergussbeton (7) verfüllt,
e) nach dem Aushärten des Vergussbetons (7) Schienen auf den Stahlbetonbalken (3) anbringt.

23. Verfahren nach Anspruch 22, **dadurch gekennzeichnet, dass** der Trog eine montageseitig angebrachte Folie als unteren Abschluss aufweist.

24. Verfahren nach Anspruch 22 oder 23, **dadurch gekennzeichnet, dass** die Stahlbeton-Fertigteile (3) für die Belastungen im Endzustand der Belastung entgegen vorgekrümmt gefertigt werden und insbesondere eine Überhöhung aufweisen.

25. Verfahren nach einem der Ansprüch 22 bis 24, **dadurch gekennzeichnet, dass** die Schwellenkörper als Stahlbeton-Fertigteile (3) im Einbauzustand durch Stahlkonstruktionen (4, 10) in der Lage gesichert werden.

26. Verfahren nach einem der Ansprüch 22 bis 25, **dadurch gekennzeichnet, dass** die endgültige Fixierung der Längsschwelleneinheit (2) durch Ausfüllen des Schwellenzwischenraums bis zu einer festgelegten Höhe mit Vergussbeton (7) von ausreichender Endfestigkeit erreicht wird.

27. Verfahren nach einem der Ansprüch 22 bis 26, **dadurch gekennzeichnet, dass** zum Verfüllen ein frühhochfester Vergussbeton (7) von ausreichender Endfestigkeit verwandt wird.

## Claims

1. A fixed road for rail traffic, comprising a frame-like construction (2), wherein the frame-like construction (2) forms a longitudinal sleeper unit having two rail-parallel ready-made reinforced concrete parts (3), wherein preassembled track rail carriers of structurally limited length running parallel to the track are provided, wherein the track rail carriers are mounted on ground-driven reinforced concrete composite piles (11, 12), wherein the ready-made reinforced concrete parts (3) in the frame-like assembled and adjusted state form a trough, wherein the trough is filled in with pouring concrete and forms a longitudinally and transversely reinforced jointless continuous slab as upper rail road, wherein the ready-made reinforced concrete parts (3) running in parallel constitute the sleeper body, wherein the sleeper bodies as ready-made reinforced concrete parts (3) in the assembled state are held spaced through steel constructions (4, 10).

2. The fixed road for rail traffic according to Claim 1, **characterized in that** the trough comprises a foil attached during assembly as lower termination.

3. The fixed road for rail traffic according to Claim 1 or 2, **characterized in that** the ready-made reinforced concrete parts (3) are manufactured pre-arched opposite to the load for the loads in the final state and more preferably comprise a superelevation.

4. The fixed road for rail traffic according to any one of the claims 1 to 3, **characterized in that** the sleeper bodies as ready-made reinforced concrete parts (3) in the installation state are secured in position through steel constructions (4, 10).

5. The fixed road for rail traffic according to any one of the Claims 1 to 4, **characterized in that** for final fixing of the longitudinal sleeper unit (2) the sleeper intermediate space that exists between the sleeper bodies (3) is filled in with pouring concrete (7) of adequate final strength up to a fixed height.

6. The fixed road for rail traffic according to any one of the Claims 1 to 5, **characterized in that** the pouring concrete (7) is a rapid-hardening concrete of adequate final strength.

7. The fixed road for rail traffic according to any one of the Claims 1 to 6, **characterized in that** the pouring concrete (7) is provided with adequately dimensioned concrete steel reinforcement (9).

8. The fixed road for rail traffic according to any one of the Claims 1 to 7, **characterized in that** through fastening profiles (16) worked into the ready-made part of the sleeper body (3) at the factory for the fastening of additional parts, for example noise protection devices in the wheel region or additional equipment such as points, are provided.

9. The fixed road for rail traffic according to any one of the Claims 1 to 8, **characterized in that** the surface of the intermediate space filled in with pouring concrete (7) is executed with an adequate slope for draining the occurring surface water.

10. The fixed road for rail traffic according to any one of the Claims 1 to 9, **characterized in that** as a possible upper layer a sound-absorbent concrete layer is applied to the pouring concrete body (7).

11. The fixed road for rail traffic according to any one of the Claims 1 to 10, **characterized in that** the pouring concrete body (7) is sealed towards the bottom by means of a PE-foil (5) with adequate thickness against the frost protection layer (1).

12. The fixed road for rail traffic according to any one of the Claims 1 to 11, **characterized in that** the PE-foil (5) sealing against the rising damp is impermeably joined to the sleeper bodies (3).

13. The fixed road for rail traffic according to any one of the Claims 1 to 12, **characterized in that** for draining the surface of the pouring concrete body (7) located between the reinforced concrete sleeper bodies (3) a drainage system (8) integrated in the ready-made part at the factory is provided.

14. The fixed road for rail traffic according to any one of the Claims 1 to 13, **characterized in that** the longitudinal sleeper unit (2) as vertical and horizontal fixing in the installation state is anchored on reinforced concrete piles (11, 12) ground-driven via high-pressure injection and steel supports (13).

15. The fixed road for rail traffic according to any one of the Claims 1 to 14, **characterized in that** the longitudinal sleeper unit (2) as vertical and horizontal fixing in the installation state is anchored on reinforced concrete piles (11, 12) ground-driven via high-pressure injection and steel supports (13).

16. The fixed road for rail traffic according to any one of the Claims 1 to 15, **characterized in that** the adjustment of the sleeper body (3) need only be performed on the support points at greater spacings on the foundation (11, 12, 13).

17. The fixed road for rail traffic according to any one of the Claims 1 to 16, **characterized in that** the rail (14) is fastened to the new type of sleeper bodies (3) by means of the usual standardised connecting means (15) and laterally displaceably anchored in the fastening profiles (16) set in concrete transversely to the rail position at the rail fastening spacing.

18. The fixed road for rail traffic according to any one of the Claims 1 to 17, **characterized in that** the rail body (14) rests on a rib plate (15).

19. The fixed road for rail traffic according to any one of the Claims 1 to 18, **characterized in that** the rail slope is freely adjustable via the rib plate (15).

20. The fixed road for rail traffic according to any one of the Claims 1 to 19, **characterized in that** the rail body (14) is laterally displaceable on the rib plate (15) with fastening means (15) released.

21. The fixed road for rail traffic according to any one of the Claims 1 to 20, **characterized in that** the rail (14) is acoustically decoupled from the understructure (1) through a de-droning mat (6) placed in-between.

22. A method for producing a fixed road for rail traffic, wherein
a) longitudinal sleeper units (2) are prefabricated with reinforced concrete beams (3), wherein the longitudinal sleeper units form a frame-like construction (2) and wherein the reinforced concrete beams as ready-made reinforced concrete parts (3) in the assembly state are held spaced through steel constructions (4, 10),
b) concrete high-pressure injection piles (11) with steel members (12) are driven in the natural ground (18)
c) the preassembled longitudinal sleeper units (2) are put in place, aligned and fastened,
d) the hollow space created between the preassembled longitudinal sleeper units (2) is filled in with pouring concrete (7),
e) following the maturing of the pouring concrete (7) rails are attached to the reinforced concrete beams (3).

23. The method according to Claim 22, **characterized in that** the trough comprises a foil attached during assembly as lower termination.

24. The method according to Claim 22 or 23, **characterized in that** the ready-made reinforced concrete parts (3) for the loads in the final state are produced pre-arched against the load and more preferably comprise a superelevation.

25. The method according to any one of the Claims 22 to 24, **characterized in that** the sleeper bodies as ready-made reinforced concrete parts (3) in the installation state are secured in position through steel constructions (4, 10).

26. The method according to any one of the Claims 22 to 25, **characterized in that** the final fixing of the longitudinal sleeper unit (2) is achieved by filling-in the sleeper intermediate space with pouring concrete (7) of adequate final strength up to a determined height.

27. The method according to any one of the Claims 22 to 26, **characterized in that** for filling-in a rapid-hardening pouring concrete (7) of adequate final strength is used.

## Revendications

1. Chaussée solide destinée au trafic ferroviaire, comportant une structure de type châssis (2),
la structure de type châssis (2) constituant une unité de longrine qui présente deux pièces finies en béton armé parallèles au rail (3),
étant prévus des supports de rail de voie prémontés d'une longueur limitée statiquement et s'étendant parallèlement à la voie,
les supports de rail de voie s'appuyant sur des poteaux (11, 12) cloués au sol par injection à haute pression,
les pièces finies en béton armé (3) formant une cuvette en état monté et ajusté à la manière d'un châssis,
la cuvette étant remplie de béton coulé et constituant une plaque continue sans joints, armée longitudinalement et transversalement et servant de passage supérieur de rail,
les pièces finies en béton armé (3) s'étendant parallèlement (3) constituant le corps de traverse,
les corps de traverse (3) constituées par les pièces finies en béton armé (3) étant à l'état monté maintenus écartés par des structures en acier (4, 10).

2. Chaussée solide destinée au trafic ferroviaire selon la revendication 1, **caractérisée en ce que** la cuvette présente un film installé au montage et servant de limite inférieure.

3. Chaussée solide destinée au trafic ferroviaire selon la revendication 1, **caractérisée en ce que** les pièces finies en béton armé (3) recevant les charges sont fabriquées avec un pré-cintrage contrant la charge pour les charges en état final et présentent notamment une surélévation.

4. Chaussée solide destinée au trafic ferroviaire selon une des revendications 1 à 3, **caractérisée en ce que** les corps de traverse constitués par les pièces finies en béton armé (3) sont bloqués en position par des structures en acier (4, 10) en état monté.

5. Chaussée solide destinée au trafic ferroviaire selon une des revendications 1 à 4, **caractérisée en ce que**, pour la fixation définitive de l'unité de longrine (2), l'intervalle entre les traverses existant entre les corps de traverse (3) est rempli jusqu'à une hauteur définie de béton coulé (7) de résistance finale suffisante.

6. Chaussée solide destinée au trafic ferroviaire selon une des revendications 1 à 5, **caractérisée en ce que** le béton coulé (7) est un béton se solidifiant rapidement de résistance finale suffisante.

7. Chaussée solide destinée au trafic ferroviaire selon une des revendications 1 à 6, **caractérisée en ce que** le béton coulé (7) est pourvu d'une garniture de béton armé (9) de dimensions suffisantes.

8. Chaussée solide destinée au trafic ferroviaire selon une des revendications 1 à 7, **caractérisée en ce que**, grâce à des profilés de fixation (16) pratiqués en usine dans la pièce finie du corps de traverse (3) pour la fixation de pièces supplémentaires, il est prévu par exemple des systèmes d'insonorisation au niveau des roues ou des systèmes supplémentaires comme des aiguillages.

9. Chaussée solide destinée au trafic ferroviaire selon une des revendications 1 à 8, **caractérisée en ce que** la surface de l'intervalle rempli de béton coulé (7) est réalisée avec une pente suffisante pour l'évacuation de l'eau présente en surface.

10. Chaussée solide destinée au trafic ferroviaire selon une des revendications 1 à 9, **caractérisée en ce qu'**une couche de béton absorbant le son est appliquée sous forme d'éventuelle couche supérieure sur le corps en béton coulé (7).

11. Chaussée solide destinée au trafic ferroviaire selon une des revendications 1 à 10, **caractérisée en ce que** le corps en béton coulé (7) est isolé de la couche antigel (1) vers le bas au moyen d'un film de PE (5) d'épaisseur suffisante.

12. Chaussée solide destinée au trafic ferroviaire selon une des revendications 1 à 11, **caractérisée en ce que** le film de PE (5) isolant de l'humidité ascendante est relié de manière imperméable aux corps de traverse (3).

13. Chaussée solide destinée au trafic ferroviaire selon une des revendications 1 à 12, **caractérisée en ce que**, pour drainer la surface du corps en béton coulé (7) se trouvant entre les corps de traverse en béton armé (3), il est prévu un système de drainage (8) intégré en usine dans la pièce finie.

14. Chaussée solide destinée au trafic ferroviaire selon une des revendications 1 à 13, **caractérisée en ce que** l'unité de longrine (2) servant de fixation verticale et horizontale est ancrée à l'état monté sur des poteaux en béton armé (11, 12) et des supports en acier (13) cloués au sol par injection à haute pression.

15. Chaussée solide destinée au trafic ferroviaire selon une des revendications 1 à 14, **caractérisée en ce que** l'unité de longrine (2) servant de fixation verticale et horizontale est ancrée à l'état monté sur des poteaux en béton armé (11, 12) et des supports en acier (13) cloués au sol par injection à haute pression.

16. Chaussée solide destinée au trafic ferroviaire selon une des revendications 1 à 15, **caractérisée en ce que** l'ajustage du corps de traverse (3) n'a besoin d'être fait qu'aux points d'appui à intervalles plus espacés sur le poste de fondation (11, 12, 13).

17. Chaussée solide destinée au trafic ferroviaire selon une des revendications 1 à 16, **caractérisée en ce que** le rail (14) est appliqué à l'aide des moyens de raccordement standardisés usuels (15) sur les corps de traverse novateurs (3) et est ancré avec mobilité latérale dans les profilés de fixation (16) coulés dans le béton transversalement à la position des rails à distance de la fixation des rails.

18. Chaussée solide destinée au trafic ferroviaire selon une des revendications 1 à 17, **caractérisée en ce que** le corps de rail (14) repose sur une plaque nervurée (15).

19. Chaussée solide destinée au trafic ferroviaire selon une des revendications 1 à 18, **caractérisée en ce que** l'inclinaison du rail au dessus de la plaque nervurée (15) est réglable à volonté.

20. Chaussée solide destinée au trafic ferroviaire selon une des revendications 1 à 19, **caractérisée en ce que** le corps de rail (14) peut être déplacé latéralement sur la plaque nervurée (15) lorsque les moyens de fixation (15) sont défaits.

21. Chaussée solide destinée au trafic ferroviaire selon une des revendications 1 à 20, **caractérisée en ce que** le rail (14) est dissocié acoustiquement du soubassement (1) par un tapis d'insonorisation intercalé (6).

22. Procédé de fabrication d'une chaussée solide destinée au trafic ferroviaire, dans lequel on
a) préfabrique des unités de longrines (2) avec des poutres en béton armé (3),
les unités de traverses longitudinales formant une structure de type châssis (2)
et les poutres en béton armé constituées par des pièces finies en béton armé (3) étant maintenues espacées à l'état monté par des structures en acier (4, 10),
b) intègre des poteaux en béton injecté à haute pression (11) avec des supports en acier (12) dans le fond relevé (18),
c) pose, aligne et fixe les unités de longrines (2) prémontées,
d) remplit la cavité formée entre les unités de longrines (2) prémontées avec du béton coulé (7),
e) installe des rails sur les poutres en béton armé (3) après durcissement du béton coulé (7).

23. Procédé selon la revendication 22, **caractérisé en ce que** la cuvette présente un film installé au montage et servant de limite inférieure.

24. Procédé selon la revendication 22 ou 23, **caractérisé en ce que** les pièces finies en béton armé (3) recevant les charges sont fabriquées avec un pré-cintrage contrant la charge en état final et présentent notamment une surélévation.

25. Procédé selon une des revendications 22 à 24, **caractérisé en ce que** les corps de traverses constitués par les pièces finies en béton armé (3) sont bloqués en position par des structures en acier (4, 10) en état monté.

26. Procédé selon une des revendications 22 à 25, **caractérisé en ce que** la fixation définitive de l'unité de longrine (2) est obtenue en remplissant l'intervalle entre les traverses jusqu'à une hauteur définie avec du béton coulé (7) de résistance finale suffisante.

27. Procédé selon une des revendications 22 à 26, **caractérisé en ce qu'**on utilise pour le remplissage un béton se solidifiant rapidement de résistance finale suffisante.
